# EUROPÄISCHE PATENTSCHRIFT

(11) **EP 3 105 396 B1**
(45) Veröffentlichungstag und Bekanntmachung des Hinweises auf die Patenterteilung: **18.12.2019**
(21) Anmeldenummer: 15704295.3
(22) Anmeldetag: 11.02.2015
(51) Int. Cl.: E05F 1/12, E05F 3/10, E05F 3/22, E05F 5/00

(54) **LAGERANORDNUNG FÜR EINE TÜR**
BEARING ARRANGEMENT FOR A DOOR
ENSEMBLE PALIER POUR PORTE

(30) Priorität: 13.02.2014 DE 102014101849
(43) Veröffentlichungstag der Anmeldung: 21.12.2016
(73) Patentinhaber: Hettich-ONI GmbH & Co. KG, 32602 Vlotho (DE)
(72) Erfinder: NORDIEKER, Martin, 32609 Hüllhorst (DE)
(74) Vertreter: Dantz, Jan Henning
(86) Internationale Anmeldenummer: PCT/EP2015/052808
(87) Internationale Veröffentlichungsnummer: WO 2015/121271

(56) Entgegenhaltungen:
- DE-U1-202006 010 482
- GB-A- 408 782
- GB-A- 925 095
- GB-A- 1 282 253
- US-A- 3 273 196
- US-A1- 2009 033 189

## Beschreibung

Die vorliegende Erfindung betrifft eine Lageranordnung für eine Tür, insbesondere für Kühlschränke, nach dem Oberbgriff des Anspruches 1.

Die DE 20 2006 010 482 U1 offenbart eine Anordnung zur verschwenkbaren Lagerung einer Tür eines Kühl- oder Gefriergerätes. Die verschwenkbare Tür ist dabei mit einem Hebel gekoppelt, über den eine Schließeinrichtung und eine Dämpfungseinrichtung betätigt werden. Die Schließeinrichtung und die Dämpfungseinrichtung sind dabei über ein verschwenkbares Bauteil betätigbar, das durch die Tür über einen gewissen Schwenkbereich bewegt wird. Die starre Kopplung der Dämpfungseinrichtung mit der Schließeinrichtung über das Schwenkteil besitzt den Nachteil, dass keine flexible Anpassung der Dämpfungskräfte oder Schließkräfte an die jeweilige Tür erfolgen kann. Zudem können nur vergleichsweise geringe Dämpfungskräfte und Schließkräfte bewirkt werden.

Die US 3,273,196 offenbart einen Beschlag für eine Schwingtür, bei dem benachbart zu einer vertikalen Achse eine Schließfeder und eine Dämpfervorrichtung angeordnet sind. Die Schießfeder spannt die Tür in Schließrichtung vor und wirkt dabei auf eine mit der Achse verbundene Kurvenführung. Die Dämpfervorrichtung wirkt ebenfalls mit einem Nocken auf eine Kurvenführung.

Es ist daher Aufgabe der vorliegenden Erfindung, eine Lageranordnung für eine Tür zu schaffen, die mit einer Schließeinrichtung und einem Dämpfer flexibel an den jeweiligen Einsatzzweck im Hinblick auf die Dämpfungskräfte und Schließkräfte angepasst werden kann.

Diese Aufgabe wir mit einer Lageranordnung mit den Merkmalen des Anspruches 1 gelöst.

Erfindungsgemäß wird zum Bewegen der Schließeinrichtung eine erste durch die Lagerachse bewegbare Kurvenführung und zum Bewegen des Dämpfers eine zweite durch die Lagerachse bewegbare Kurvenführung vorgesehen. Die Kurvenführungen können dabei entsprechende Steuervorsprünge aufweisen, die auf die Schließeinrichtung und/oder auf den Dämpfer einwirken. Dabei können für die Schließeinrichtung und den Dämpfer zwei getrennte Kurvenführungen eingesetzt werden, es ist aber auch möglich, eine einzige Kurvenführung vorzusehen, die dann sowohl auf die Schließeinrichtung als auch auf die Dämpfung einwirkt. Durch den Einsatz von Kurvenführungen können die Kräfte zum Schließen oder zum Dämpfen genauer eingestellt werden, da keine starre Kopplung mehr zwischen der Tür und der Schließeinrichtung und dem Dämpfer vorhanden ist, sondern die Kopplung über Kurvenführungen erfolgt, die bei einem Schwenken der Tür auf die Schließeinrichtung und den Dämpfer einwirken. Sowohl die Schließeinrichtung als auch der Dämpfer können dabei durch eine Feder gegen die Kurvenführung vorgespannt sein.

Vorzugsweise sind die erste und die zweite Kurvenführung drehfest mit der Lagerachse verbunden, so dass ein besonders kompakter Aufbau möglich ist. Die erste und zweite Kurvenführung können dabei in axialer Richtung versetzt zueinander angeordnet sein oder durch eine einzige Scheibe gebildet sein, an der Steuervorsprünge ausgebildet sind.

Gemäß einer bevorzugten Ausgestaltung betätigt die zweite Kurvenführung den Dämpfer zur Dämpfung der Tür sowohl in Schließrichtung vor Erreichen der Schließposition als auch in Öffnungsrichtung vor Erreichen der maximalen Öffnungsposition. Dadurch kann ein einziger Dämpfer eingesetzt werden, um eine Schließdämpfung und zudem eine Öffnungsdämpfung bereitzustellen. Der Dämpfer wird durch entsprechende Steuervorsprünge an der zweiten Kurvenführung betätigt, wobei die Öffnungsdämpfung vor Erreichen der maximalen Öffnungsposition stattfindet, die beispielsweise in einem Bereich zwischen 90° und 180° liegen kann. Die Öffnungsdämpfung und die Schließdämpfung können sich dabei über einen Schwenkbereich der Tür von jeweils wenigstens mindestens 5° erstrecken, vorzugsweise bei der Schießdämpfung zwischen 10° und 50° vor der Schließposition und bei der Öffnungsdämpfung zwischen 5° bis 25° vor der maximalen Öffnungsposition.

Für eine kompakte Bauweise ist die Schließeinrichtung und der Dämpfer in einem Gehäuse aufgenommen, das wahlweise innerhalb eines Kühlschrankes oder außerhalb eingebaut werden kann.

Der Dämpfer ist vorzugsweise als linearer Druckdämpfer ausgebildet, der beim Zusammendrücken eine höhere Dämpfungskraft bewirkt als beim Auseinanderziehen. Dadurch kann der Dämpfer zwar hohe Bremskräfte bei einer Schließ- oder Öffnungsdämpfung bereitstellen, bei einer Bewegung in gegenüberliegende Richtung ist der Dämpfer durch den Benutzer allerdings kaum oder nicht spürbar. Alternativ kann anstelle eines Druckdämpfers auch ein Zug- oder Rotationsdämpfer eingesetzt werden.

Vorzugsweise ist der Dämpfer an einer Seite drehbar an dem Gehäuse gelagert und an der gegenüberliegenden Seite drehbar an einem Schwenkteil gehalten. Die zweite Kurvenführung kann dabei Steuervorsprünge aufweisen, die auf das Schwenkteil und/oder eine an dem Schwenkteil angeordnete Rolle wirken, um bei einer Bewegung der Tür den Dämpfer zu betätigen.

Die Schließeinrichtung weist vorzugsweise eine Druckfeder auf, die zwischen zwei Endstücken eingespannt ist. Ein Endstück ist dabei drehbar an dem Gehäuse gelagert und das gegenüberliegende Endstück an einem drehbar gelagerten Betätigungsteil. Das drehbar gelagerte Betätigungsteil kann dann über mindestens einen Steuervorsprung an der ersten Kurvenführung bewegt werden, wobei an dem Betätigungsteil auch eine drehbare Rolle vorgesehen sein kann, auf die der mindestens eine Steuervorsprung einwirkt.

Das Betätigungsteil zum Bewegen der Schließeinrichtung kann dabei unabhängig von dem Schwenkteil zum Betätigen des Dämpfers gedreht werden, wobei Schwenkteil und Betätigungsteil vorzugsweise um dieselbe Achse drehbar am Gehäuse gelagert sind.

Ferner ist erfindungsgemäß ein Rastmechanismus vorgesehen, um die Schließeinrichtung bei geöffneter Tür in einem gespannten Zustand zu verrasten. Dadurch ist es möglich, nach dem Spannen der Schließeinrichtung die Tür in einem Freilauf zu bewegen, ohne dass durch die Schließeinrichtung Reib- oder Bremskräfte wirken. Der Rastmechanismus weist eine durch eine Steuerkurve betätigbare Rastklinke auf, wobei die Rastklinke durch eine Feder in die die Verrastung freigebende Position vorgespannt ist. Dadurch wird vermieden, dass durch die Sperrklinke versehentlich eine Blockierung der Tür erfolgt. Zudem ermöglicht der Rastmechanismus einen kompakten Aufbau, weil die Schließeinrichtung nur über einen Teil des Schenkweges der Tür bewegt wird, so dass nur für diesen Bewegungsbereich ein Bauraum zur Verfügung gestellt werden muss.

Besonders vorteilhaft wirken die Kräfte der Schließeinrichtung und des Dämpfers in einer im Wesentlichen senkrechten Ebene zur Drehachse der Lagerachse der Lageranordnung. Die Lagerachse ist vorzugsweise im Wesentlichen vertikal ausgereichtet, während die Kräfte des Dämpfers und der Schließeinrichtung im Wesentlichen horizontal im eingebauten Zustand wirken. Dadurch ergibt sich eine besonders flache Bauweise der Lageranordnung.

Die erfindungsgemäße Lageranordnung kann insbesondere für Haushaltsgeräte eingesetzt werden, beispielsweise für Kühlschränke oder Gefrierschränke. Zudem ist natürlich auch ein Einsatz für Möbel oder andere Haushaltsgeräte möglich.

Die Erfindung wird nachfolgend anhand eines Ausführungsbeispiels mit Bezug auf die beigefügten Zeichnungen näher erläutert. Es zeigen:
- Figur 1: eine perspektivische Ansicht eines Kühlschrankes mit einer erfindungsgemäßen Ausführungsform einer Lageranordnung;
- Figur 2: eine Ansicht der Lageranordnung mit geschlossener Tür;
- Figur 3: eine Ansicht der Lageranordnung mit geöffneter Tür in einem 35°-Winkel;
- Figur 4: eine Ansicht der Lageranordnung mit geöffneter Tür in einem 50°-Winkel;
- Figur 5: eine Ansicht der Lageranordnung mit geöffneter Tür in einem 67°-Winkel;
- Figur 6: eine Ansicht der Lageranordnung mit geöffneter Tür in einem 100°-Winkel;
- Figur 7: eine Ansicht der Lageranordnung mit geöffneter Tür in einem 155°-Winkel;
- Figur 8: eine Ansicht der Lageranordnung mit geöffneter Tür in einem 180°-Winkel;
- Figur 9: eine perspektivische Ansicht der Lageranordnung an einer Oberseite eines Schrankes, und
- Figur 10: eine perspektivische Ansicht der Lageranordnung, die an einer Unterseite eines Schrankes 3 montiert ist.

Ein Kühlschrank 1 umfasst einen Schrank 3, an dem eine Tür 2 drehbar gelagert ist. Hierfür ist an der Oberseite des Schrankes 3 ein Gehäuse 5 mit einer erfindungsgemäßen Ausführungsform einer Lageranordnung fixiert. Die Lageranordnung umfasst dabei eine Lagerachse 4, die drehbar im Gehäuse gelagert ist und an der die Tür 2 drehbar fixiert ist. In Figur 1 ist das Gehäuse 5 mit der Lageranordnung an der Oberseite des Schrankes 3 fixiert, es ist aber auch möglich, die Lageranordnung mit dem Gehäuse 5 an der Unterseite des Schrankes 3 vorzusehen. In einer alternativen Ausführungsform ist eine Lageranordnung auch innerhalb des Schrankes 3 angeordnet, wobei eine Montage an der Außenseite den Vorteil hat, dass eine Nachrüstung bei bestehenden Kühlschränken möglich ist.

In Figur 2 ist das Gehäuse 5 der Lageranordnung mit abgenommenem Gehäusedeckel gezeigt, so dass eine Schließeinrichtung 10 und ein Dämpfer 20 sichtbar sind.

Die Schließeinrichtung 10 umfasst eine als Druckfeder ausgebildete Feder 11, die zwischen zwei Endstücken 12 und 13 eingespannt ist. Ein erstes Endstück 12 ist dabei um eine Achse 16 drehbar an dem Gehäuse 5 gelagert. Auf der gegenüberliegenden Seite ist das Endstück 13 um eine Achse 17 gelagert, die an einem drehbaren Betätigungsteil 18 angeordnet ist. Das drehbare Betätigungsteil 18 ist um die Achse 19 an dem Gehäuse 5 drehbar gelagert. Die Feder 11 ist dabei um eine Hülse 14 geführt, die auf eine Stange 15 aufgeschoben werden kann, um einen Längenausgleich zwischen den beiden Endstücken 12 und 13 vornehmen zu können.

In dem Gehäuse 5 ist ferner ein Dämpfer 20 vorgesehen, der als linearer Druckdämpfer mit einem Gehäuse 21 und einer Kolbenstange 22 ausgebildet ist. Die Kolbenstange 22 ist dabei in das Gehäuse 21 einschiebbar, wobei beim Einschieben der Kolbenstange 22 über einen entsprechenden Kolben hohe Dämpfungskräfte bereitgestellt werden, während das Herausziehen der Kolbenstange 22 leichtgängig erfolgt. Das Gehäuse 21 ist dabei an einem Halter 24 fixiert, der um eine Achse 25 drehbar an dem Gehäuse 5 gelagert ist. Die Kolbenstange 22 ist an der gegenüberliegenden Seite über einen Halter 26 mit einem Schwenkteil 28 verbunden, wobei der Halter 26 um eine Achse 27 drehbar gelagert ist. Das Schwenkteil 28 ist dabei um die Achse 19 drehbar an dem Gehäuse 5 gelagert, an dem auch das Betätigungsteil 18 gelagert ist, wobei das Betätigungsteil 18 und das Schwenkteil 28 unabhängig voneinander um die Achse 19 gedreht werden können.

Zum Betätigen der Schließeinrichtung 10 und des Dämpfers 20 ist eine Kurvenführung 30 vorgesehen, die drehfest an der Lagerachse 4 angeordnet ist. Die Kurvenführung 30 umfasst mehrere Steuervorsprünge 31, 32 und 33, die auf das Betätigungsteil 18 und das Schwenkteil 28 einwirken. Hierfür ist an dem Betätigungsteil 18 eine Rolle 40 drehbar gelagert, während an dem Schwenkteil 28 eine Rolle 41 drehbar gehalten ist. Alternativ können die Rollen auch durch Gleitelemente ersetzt werden, so dass ein möglichst reibungsarmer Ablauf zwischen den Steuervorsprüngen und dem Betätigungsteil bzw Schwenkteil 28 gewährleistet ist.

In dem Gehäuse 5 ist ferner noch ein Rastmechanismus vorgesehen, um die Schließeinrichtung 10 in einer gespannten Position zu verrasten, wobei der Rastmechanismus eine schwenkbare Rastklinke 35 umfasst, die um die Achse 38 drehbar an dem Gehäuse 5 gelagert ist.

Wird die Tür 2 nun aus der Schließposition geöffnet, so wie dies in Figur 3 gezeigt ist, dreht die Lagerachse 4 die Kurvenführung 30 gegen den Uhrzeigersinn, so dass der erste Steuervorsprung 31 auf die Rolle 40 wirkt, um die Feder 11 der Schließeinrichtung 10 zu spannen. Gleichzeitig wird in dem Schwenkbereich zwischen der Schließposition und einem Öffnungswinkel von zwischen 20° und 60° der Dämpfer 20 freigegeben, indem der Steuervorsprung 31 gedreht wird, wodurch sich das Schwenkteil 28 um die Achse 19 im Uhrzeigersinn dreht, bis das Schwenkteil 28 an einem Anschlag 42 des Gehäuses zur Anlage kommt. Das Herausziehen der Kolbenstange 22 aus dem Gehäuse 21 und das damit verbundene Verschwenken des Schwenkteils 28 erfolgt dabei mittels der Kraft einer Feder 23, die zwischen dem Halter 26 und dem Halter 24 angeordnet ist.

In Figur 4 ist die Tür 2 in einer Winkelposition von etwa 50° von der Schließstellung entfernt angeordnet. Der Dämpfer 20 zwischen dem Halter 24 und dem Halter 26 ändert seine Länge zunächst nicht, wenn die Schließeinrichtung 10 weiter gespannt wird, indem der Steuervorsprung 31 auf die Rolle 40 wirkt und dabei das Betätigungsteil 18 weiter im Uhrzeigersinn dreht, um die Feder 11 der Schließeinrichtung 10 zu komprimieren.

Beim Öffnen der Tür zwischen einem Öffnungswinkel von 35° (Figur 3) und 50° (Figur 4) gelangt zudem eine Steuerkurve 34 des Rastmechanismus in Eingriff mit einem Arm 37 der Rastklinke 35, so dass diese um die Achse 38 gedreht wird. Dadurch wird ein zweiter Arm 36 der im Wesentlichen V-förmig ausgebildeten Rastklinke 35 zu dem Betätigungsteil 18 verschwenkt. Die Steuerkurve 34 dreht dabei die Rastklinke 35 gegen die Kraft einer Feder 39, die die Rastklinke 35 in die entriegelte Position vorspannt.

Wird nun die Tür 2 weiter in Öffnungsrichtung verschwenkt, wird die in Figur 5 gezeigte Position durchlaufen, an der der Arm 36 in Eingriff mit dem Endstück 13 gelangt, um die Schließeinrichtung 10 zu verrasten. Die Steuerkurve 34 verlässt nun den Arm 37, wobei der Steuervorsprung 31 so ausgebildet ist, dass die Feder 11 beim Verrasten geringfügig entspannt, um an dem Arm 36 zu verrasten, so dass die Rolle 40 von dem Steuervorsprung 31 abgehoben werden kann.

Wird nun die Tür 2 weiter in Öffnungsrichtung bewegt, beispielsweise bis zu einem Öffnungswinkel von etwa 100° (Figur 6), bewegt sich die Tür 2 im Freilauf, d. h. weder die Schließeinrichtung 10 noch der Dämpfer 20 üben Schließ- oder Öffnungskräfte auf die Tür 2 aus. Dies liegt darin begründet, dass die Schließeinrichtung 10 an der Rastklinke 35 verrastet ist und stationär verbleibt, während der Dämpfer 20 an dem Anschlag 42 anliegt und ebenfalls stationär angeordnet ist.

Wird nun die Tür 2 weiter in Öffnungsrichtung bewegt, gelangt ein weiterer Steuervorsprung 33 der Kurvenführung 30 in Eingriff mit dem Schwenkteil 28 und/oder der Rolle 41, um das Schwenkteil 28 gegen den Uhrzeigersinn zu drehen. Dadurch wird der Dämpfer 20 zusammengedrückt und die Kolbenstange 22 fährt in das Gehäuse 21 ein, wodurch Dämpfungskräfte erzeugt werden. Bei einer Bewegung von einem Öffnungswinkel von etwa 155° (Figur 7) bis zur maximalen Öffnungsposition von etwa 180° (Figur 8), wird der Dämpfer 20 dadurch zusammengedrückt. Die Schließeinrichtung 10 ist nach wie vor in der verrasteten Position und übt somit keine Kräfte auf die Tür 2 aus. Öffnungswinkel maximal 90° bis 180°.

Wird die Tür 2 nun aus der maximalen Öffnungsposition der Figur 8 in Schließrichtung bewegt, wird zunächst der Dämpfer 20 von der zusammengedrückten Position wieder auseinander bewegt, wobei die Bewegung durch die Feder 23 vorgenommen wird, so dass der Benutzer keine Kräfte durch das Ausfahren des Dämpfers 20 beim Schließen der Tür 2 spürt. Die Tür 2 wird nun weiter in Schließrichtung bewegt, bis bei einem Öffnungswinkel von etwa 60° bis 70° der Steuervorsprung 31 gegen die Rolle 40 des Betätigungsteil 18 zur Anlage kommt und gleichzeitig die Steuerkurve 34 an dem Arm 37 der Rastklinke 35 anstößt. Durch ein geringfügiges Zusammendrücken der Feder 11 der Schließeinrichtung 10 und ein Verschwenken der Rastklinke 35 durch die Steuerkurve 34 kann die Rastklinke in die entriegelte Position bewegt werden, indem die Rastklinke 35 um die Achse 38 durch die Kraft der Feder 39 verschwenkt wird.

Wird die Tür 2 nun weiter in Schließrichtung bewegt, gelangt bei einem Schließwinkel zwischen 20° bis 60° der Steuervorsprung 31 in Eingriff mit der Rolle 41, um das Schwenkteil 28 gegen den Uhrzeigersinn zu verschwenken und dadurch den Dämpfer 20 in die zusammengedrückte Position zu bewegen. Dadurch werden beim Schließen der Tür 2 ebenfalls Dämpfungskräfte erzeugt. Gleichzeitig ist die Schließeinrichtung 10 wirksam, da diese über die Steuerkurve 34 entriegelt wurde, so dass nun die Feder 11 das Betätigungsteil 18 gegen den Uhrzeigersinn um die Achse 19 dreht, wobei die Rolle 40 auf der Rückseite des Steuervorsprunges abläuft.

Wird aufgrund von Fertigungstoleranzen die Tür 2 über einen Winkel von 0° hinaus geschlossen, ist dies mit der gezeigten Lageranordnung ebenfalls möglich, wobei hierfür an der Kurvenführung 30 ein weiterer Steuervorsprung 32 vorgesehen ist, um die maximalen Schließkräfte gering zu halten.

In dem gezeigten Ausführungsbeispiel wird das Betätigungsteil 18 der Schließeinrichtung 10 und das Schwenkteil 28 des Dämpfers 20 teilweise über die gleichen Steuervorsprünge 31 betätigt, die eine gemeinsame Kurvenführung ausbilden. Es ist natürlich auch möglich, auf der Lagerachse 4 zwei getrennte Kurvenführungen vorzusehen, wobei eine Kurvenführung ausschließlich für das Betätigungsteil 18 und die zweite Kurvenführung ausschließlich für das Schwenkteil 28 zuständig ist. Des Weiteren ist es möglich, dass das Betätigungsteil 18 und das Schwenkteil 28 nicht über eine gemeinsame Achse 19 gelagert sind. Jedes dieser Bauteile kann auch eine eigene Achse aufweisen.

Die Form der Steuervorsprünge 31, 32 und 33 kann auf den jeweiligen Einsatzzweck abgestimmt sein. Beispielsweise ist es möglich, die Dämpfungskräfte in einem Winkelbereich kurz vor Erreichen der maximalen Schließposition größer auszugestalten als in einem Öffnungsbereich zwischen 20° und 30°. Zudem kann auch die Feder 11 der Schließeinrichtung 10 über die Kurvenführung 30 so angesteuert werden, dass die Schließkräfte in der Schließposition gering gehalten werden, um die Kräfte auf die Dichtungen gering zu halten, während die Schließkräfte in einem leicht geöffneten Bereich größer ausgestaltet sind. Je nach Ausführungsform der Erfindung kann die Lagerachse 4 als separate Lagerachse ausgeführt sein. Das heißt, dass die Lagerachse z.B. bei der Montage bereits in der Tür angebracht ist und die Lageranordnung auf die Lagerachse aufgesteckt wird, so dass die Lagerachse mittelbar mit der Kurvenführung verbunden ist.

In Figur 9 ist die Lageranordnung mit dem Gehäuse 5 an einer Oberseite eines Schrankes 3 montiert und die Lagerachse 4 steht nach unten hervor. An der Lagerachse 4 mit nicht kreisförmigen Querschnitt kann dann eine Tür montiert werden, die durch die Lageranordnung entsprechenden Dämpfungs-, Öffnungs- und Schließkräften ausgesetzt wird.

Ferner kann die Lageranordnung auch an einer Unterseite eines Schrankes montiert werden, wie dies in Figur 10 dargestellt ist. Dann wird ein Tür an der nach oben hervorstehenden Lagerachse 4 montiert.

Die gezeigte Lageranordnung kann einer an einer rechten oder linken Seite eines Schrankes 3 eingesetzt werden, ohne dass spezielle rechte oder linke Bauteile benötigt werden.

### Bezugszeichenliste

- 1: Kühlschrank
- 2: Tür
- 3: Schrank
- 4: Lagerachse
- 5: Gehäuse
- 10: Schließeinrichtung
- 11: Feder
- 12: Endstück
- 13: Endstück
- 14: Hülse
- 15: Stange
- 16: Achse
- 17: Achse
- 18: Betätigungsteil
- 19: Achse
- 20: Dämpfer
- 21: Gehäuse
- 22: Kolbenstange
- 23: Feder
- 24: Halter
- 25: Achse
- 26: Halter
- 27: Achse
- 28: Schwenkteil
- 30: Kurvenführung
- 31: Steuervorsprung
- 32: Steuervorsprung
- 33: Steuervorsprung
- 34: Steuerkurve
- 35: Rastklinke
- 36: Arm
- 37: Arm
- 38: Achse
- 39: Feder
- 40: Rolle
- 41: Rolle
- 42: Anschlag

## Patentansprüche

1. Lageranordnung für eine Tür (2), insbesondere für Kühlschränke oder Gefrierschränke, mit einer Lagerachse (4) zur drehbaren Lagerung der Tür (2), einer Schließeinrichtung (10), mittels der die Tür (2) durch die Kraft eines Kraftspeichers (11) über einen gewissen Schwenkbereich in Schließrichtung bewegbar ist, einem Dämpfer (20) zum Dämpfen einer Schwenkbewegung der Tür (2) über mindestens einen Schwenkbereich, wobei die Schließeinrichtung (10) und der Dämpfer (20) in einer im Wesentlichen senkrechten Ebene zur Drehachse der Lagerachse (4) ausgerichtet sind, wobei mittelbar oder unmittelbar an der Lagerachse (4) eine Kurvenführung (30) angeordnet ist, wobei zum Bewegen der Schließeinrichtung (10) eine durch die Lagerachse (4) bewegbare erste Kurvenführung ist und zum Bewegen des Dämpfers (20) wenigstens eine zweite durch die Lagerachse (4) bewegbare Kurvenführung vorgesehen ist, **dadurch gekennzeichnet, dass** ein Rastmechanismus vorgesehen ist, um die Schließeinrichtung (10) bei geöffneter Tür (2) in einem gespannten Zustand zu verrasten, wobei der Rastmechanismus eine durch eine mittelbar oder unmittelbar an der Lagerachse angeordnete Steuerkurve (34) der Lageranordnung betätigbare Rastklinke (35) aufweist und die Rastklinke (35) durch eine Feder (39) des Rastmechanismus in der die Verrastung freigebende Position vorgespannt ist.

2. Lageranordnung nach Anspruch 1, **dadurch gekennzeichnet, dass** die erste und die zweite Kurvenführung (30) drehfest mit der Lagerachse (4) verbunden sind.

3. Lageranordnung nach Anspruch 1 oder 2, **dadurch gekennzeichnet, dass** die erste und zweite Kurvenführung (30) Steuervorsprünge (31, 32, 33) aufweisen, die auf die Schließeinrichtung (10) und/oder den Dämpfer (20) einwirken können.

4. Lageranordnung nach einem der vorhergehenden Ansprüche, **dadurch gekennzeichnet, dass** die zweite Kurvenführung den Dämpfer (20) zur Dämpfung der Tür (2) sowohl in Schließrichtung vor Erreichen der Schließposition als auch in Öffnungsrichtung vor Erreichen der maximalen Öffnungsposition betätigt.

5. Lageranordnung nach einem der vorhergehenden Ansprüche, **dadurch gekennzeichnet, dass** die Schließeinrichtung (10) und der Dämpfer (20) in einem Gehäuse (5) aufgenommen sind.

6. Lageranordnung nach Anspruch 5, **dadurch gekennzeichnet, dass** der Dämpfer (20) an einer Seite drehbar an dem Gehäuse (5) gelagert ist und an der gegenüberliegenden Seite drehbar an einem Schwenkteil (28) gehalten ist.

7. Lageranordnung nach Anspruch 6, **dadurch gekennzeichnet, dass** die zweite Kurvenführung Steuervorsprünge (31, 32, 33) aufweist, die auf das Schwenkteil (28) oder eine an dem Schwenkteil (28) angeordnete Rolle (41) oder Gleitelement wirken.

8. Lageranordnung nach einem der vorhergehenden Ansprüche, **dadurch gekennzeichnet, dass** die Schließeinrichtung (10) eine Feder (11), vorzugsweise eine Druckfeder (11),aufweist, die zwischen zwei Endstücken (12, 13) eingespannt ist.

9. Lageranordnung nach Anspruch 8, **dadurch gekennzeichnet, dass** ein Endstück (12) drehbar an dem Gehäuse (5) gelagert ist und das gegenüberliegende Endstück (13) an einem drehbar gelagerten Betätigungsteil (18) angeordnet ist.

10. Lageranordnung nach Anspruch 9, **dadurch gekennzeichnet, dass** das drehbar gelagerte Betätigungsteil (18) über mindestens einen Steuervorsprung (31, 32) an der ersten Kurvenführung (30) bewegbar ist, wobei an dem Betätigungsteil (18) eine drehbare Rolle (40) oder ein Gleitelement vorgesehen sein kann, auf die der mindestens eine Steuervorsprung (31, 32) wirkt.

11. Lageranordnung nach einem der vorhergehenden Ansprüche, **dadurch gekennzeichnet, dass** der Dämpfer (20) als linearer Druckdämpfer ausgebildet ist, der beim Zusammendrücken eine höhere Dämpfungskraft bewirkt als beim Auseinanderziehen.

12. Kühl- oder Gefrierschrank (1), mit mindestens einer verschwenkbaren Tür (2), die über mindestens eine Lageranordnung nach einem der vorhergehenden Ansprüche an einem Schrank (3) gehalten ist.

13. Kühl- oder Gefrierschrank nach Anspruch 12, **dadurch gekennzeichnet, dass** die Lageranordnung an einer Außenseite des Schrankes (3) festgelegt ist.

## Claims

1. A bearing arrangement for a door (2), in particular for refrigerators or freezers, having a bearing axis (4) for the rotatable mounting of the door (2), a closing device (10), by means of which the door (2) is movable by the force of a force accumulator (11) over a specific pivot range in the closing direction, a damper (20) for damping a pivot movement of the door (2) over at least one pivot range, wherein the closing device (10) and the damper (20) are aligned in an essentially perpendicular plane in relation to the axis of rotation of the bearing axis (4), wherein a curve guide (30) is arranged indirectly or directly on the bearing axis (4), wherein a first curve guide (30) movable by the bearing axis (4) is provided for moving the closing device (10) and at least one second curve guide (30) movable by the bearing axis (4) is provided for moving the damper (20), **characterized in that** a catch mechanism is provided, to latch the closing device (10) in a tensioned state when the door (2) is open, whereby the catch mechanism has a catch pawl (35) actuable by a control curve (34) being provided directly or indirectly on the bearing axis of the bearing arrangement, whereby the catch pawl (35) is pre-tensioned by a spring (39) in the position which releases the latching.

2. The bearing arrangement according to Claim 1, **characterized in that** the first and the second curve guide (30) are connected in a rotationally-fixed manner to the bearing axis (4).

3. The bearing arrangement according to Claim 1 or 2, **characterized in that** the first and second curve guides (30) have control projections (31, 32, 33), which can act on the closing device (10) and/or the damper (20).

4. The bearing arrangement according to any one of the preceding claims, **characterized in that** the second curve guide (30) actuates the damper (20) for damping the door (2) both in the closing direction before reaching the closing position and also in the opening direction before reaching the maximum opening position.

5. The bearing arrangement according to any one of the preceding claims, **characterized in that** the closing device (10) and the damper (20) are accommodated in a housing (5).

6. The bearing arrangement according to Claim 5, **characterized in that** the damper (20) is mounted so it is rotatable on the housing (5) on one side and is held so it is rotatable on a pivot part (28) on the opposite side.

7. The bearing arrangement according to Claim 6, **characterized in that** the second curve guide (30) has control projections (31, 32, 33), which act on the pivot part (28) or a roller (41) or sliding element arranged on the pivot part (28).

8. The bearing arrangement according to any one of the preceding claims, **characterized in that** the closing device (10) has a spring (11), preferably a compression spring (11), which is tensioned between two end parts (12, 13).

9. The bearing arrangement according to Claim 8, **characterized in that** one end piece (12) is mounted so it is rotatable on the housing (5) and the opposing end piece (13) is arranged on a rotatably mounted actuating part (18).

10. The bearing arrangement according to Claim 9, **characterized in that** the rotatably mounted actuating part (18) is movable via at least one control projection (31, 32) on the first curve guide (30), wherein a rotatable roller (40) or a sliding element can be provided on the actuating part (18), on which the at least one control projection (31, 32) acts.

11. The bearing arrangement according to any one of the preceding claims, **characterized in that** the damper (20) is designed as a linear compression damper, which causes a higher damping force during compression than during expansion.

12. A refrigerator or freezer (1) having at least one pivotable door (2), which is held on a cabinet (3) via at least one bearing arrangement according to any one of the preceding claims.

13. The refrigerator or freezer according to Claim 12, **characterized in that** the bearing arrangement is fixed on an outer side of the cabinet (3).

## Revendications

1. Ensemble palier pour une porte (2), en particulier pour réfrigérateurs ou congélateurs, comportant un axe de palier (4) pour le montage rotatif de la porte (2), un dispositif de fermeture (10) au moyen duquel la porte (2) peut être déplacée dans la direction de fermeture sur une certaine plage de pivotement par la force d'un accumulateur d'énergie (11), un amortisseur (20) pour amortir un mouvement de pivotement de la porte (2) sur au moins une plage de pivotement, le dispositif de fermeture (10) et l'amortisseur (20) étant orientés dans un plan sensiblement perpendiculaire à l'axe de rotation de l'axe de palier (4), un guide courbe (30) étant disposé indirectement ou directement sur l'axe de palier (4), un premier guide courbe déplaçable par l'axe de palier (4) étant prévu pour déplacer le dispositif de fermeture (10) et au moins un deuxième guide courbe déplaçable par l'axe de palier (4) étant prévu pour déplacer l'amortisseur (20), **caractérisé en ce qu'**un mécanisme d'encliquetage est prévu pour encliqueter le dispositif de fermeture (10) dans un état tendu lorsque la porte (2) est ouverte, le mécanisme d'encliquetage présentant un cliquet (35) pouvant être actionné par une came de commande (34) de l'ensemble palier disposée indirectement ou directement sur l'axe de palier, et le cliquet (35) étant précontraint dans la position libérant l'encliquetage par un ressort (39) du mécanisme d'encliquetage.

2. Ensemble palier selon la revendication 1, **caractérisé en ce que** les premier et deuxième guides courbes (30) sont reliés de manière solidaire en rotation à l'axe de palier (4).

3. Ensemble palier selon la revendication 1 ou 2, **caractérisé en ce que** les premier et deuxième guides courbes (30) présentent des saillies de commande (31, 32, 33) qui peuvent agir sur le dispositif de fermeture (10) et/ou l'amortisseur (20).

4. Ensemble palier selon l'une des revendications précédentes, **caractérisé en ce que** le deuxième guide courbe actionne l'amortisseur (20) pour amortir la porte (2) aussi bien dans la direction de fermeture avant l'atteinte de la position fermée que dans la direction d'ouverture avant l'atteinte de la position d'ouverture maximale.

5. Ensemble palier selon l'une des revendications précédentes, **caractérisé en ce que** le dispositif de fermeture (10) et l'amortisseur (20) sont logés dans un boîtier (5).

6. Ensemble palier selon la revendication 5, **caractérisé en ce que** l'amortisseur (20) est monté rotatif d'un côté sur le boîtier (5) et est maintenu rotatif sur une partie pivotante (28) du côté opposé.

7. Ensemble palier selon la revendication 6, **caractérisé en ce que** le deuxième guide courbe présente des saillies de commande (31, 32, 33) qui agissent sur la partie pivotante (28) ou sur un galet (41) ou un élément coulissant disposé sur la partie pivotante (28).

8. Ensemble palier selon l'une des revendications précédentes, **caractérisé en ce que** le dispositif de fermeture (10) présente un ressort (11), de préférence un ressort de compression (11), qui est serré entre deux pièces d'extrémité (12, 13).

9. Ensemble palier selon la revendication 8, **caractérisé en ce qu'**une pièce d'extrémité (12) est montée rotative sur le boîtier (5) et la pièce d'extrémité opposée (13) est disposée sur une partie d'actionnement (18) montée rotative.

10. Ensemble palier selon la revendication 9, **caractérisé en ce que** la partie d'actionnement (18) montée rotative peut être déplacée sur le premier guide courbe (30) par au moins une saillie de commande (31, 32), un galet rotatif (40) ou un élément coulissant, sur lequel agit ladite au moins une saillie de commande (31, 32), pouvant être prévu sur la partie d'actionnement (18).

11. Ensemble palier selon l'une des revendications précédentes, **caractérisé en ce que** l'amortisseur (20) est réalisé sous la forme d'un amortisseur à pression linéaire qui produit une force d'amortissement plus élevée lorsqu'il est comprimé que lorsqu'il est étiré.

12. Réfrigérateur ou congélateur (1) comportant au moins une porte pivotante (2) qui est maintenue sur une armoire (3) par au moins un ensemble palier selon l'une des revendications précédentes.

13. Réfrigérateur ou congélateur selon la revendication 12, **caractérisé en ce que** l'ensemble palier est fixé sur un côté extérieur de l'armoire (3).
